# EUROPÄISCHE PATENTSCHRIFT

(11) **EP 2 893 993 B1**
(45) Veröffentlichungstag und Bekanntmachung des Hinweises auf die Patenterteilung: **17.06.2020**
(21) Anmeldenummer: 14195350.5
(22) Anmeldetag: 28.11.2014
(51) Int. Cl.: B22D 11/04, B22D 11/12, B22D 11/14, B22D 11/043, B22D 11/128

(54) **Stranggießanlage und Verfahren zum Stranggießen eines Metallstranges**
String moulding assembly and method for the string moulding of a metal string
Installation de tronçons de coulée et procédé de coulée d'une barre métallique

(30) Priorität: 29.11.2013 DE 102013224557
(43) Veröffentlichungstag der Anmeldung: 15.07.2015
(73) Patentinhaber: SMS group GmbH, 40237 Düsseldorf (DE)
(72) Erfinder: von Wyl, Horst, 47169 Duisburg (DE); Bausch, Jörg, 40627 Düsseldorf (DE); Fischer, Lothar, 41564 Kaarst (DE)
(74) Vertreter: Klüppel, Walter

(56) Entgegenhaltungen:
- EP-A1- 0 371 281
- EP-A1- 0 934 786
- EP-A1- 1 103 321
- EP-B1- 2 349 612
- DE-A1- 1 458 154
- DE-A1- 3 236 284
- DE-A1- 4 316 050
- DE-A1- 19 639 302
- DE-A1-102007 032 985
- US-A- 4 953 614

## Beschreibung

Die Erfindung betrifft ein Verfahren zum Stranggießen eines Metallstranges nach dem Oberbegriff von Anspruch 1

Auf dem Gebiet des Stranggießens mit vergleichsweise großen Gießdicken von mehr als 100 mm, insbesondere von mehr als 300 mm, zeichnet sich ein Trend zu zwei unterschiedlichen Typen von Stranggießanlagen ab, nämlich Senkrecht-Abbiegeanlage und Kreisbogenanlage. Allein diese beiden Anlagentypen machen derzeit mehr als ca. 70 % der weltweit installierten Anlagen auf dem Gebiet des Stranggießens mit der genannten großen Gießdicke aus. Diesen beiden Anlagentypen ist gemeinsam, dass sie eine vergleichsweise große Bauhöhe aufweisen, was nachteilig zu hohen Installationskosten führt und einen hohen ferrostatischen Druck in dem Metallstrang verursacht.

Aus der Literatur sind Stranggießanlagen bekannt, die bei einer Gießdicke von größer 100 mm eine vergleichsweise niedrige Bauhöhe aufweisen.

DE 32 36 284 C2 zeigt eine Stranggießanlage vom Typ einer Ovalbogen-Stranggießanlage, bei der eine gekrümmte Bogenkokille mit einem vergleichsweise kleinen Krümmungsradius, zum Beispiel von 1,5 m, vorgesehen ist. Diese Ovalbogen-Stranggießanlage hat eine Maschinenhöhe von weniger als 5,0 m, wobei die Gießdicke des gegossenen Strangs z. B. 250 mm beträgt. Wegen des genannten geringen Krümmungsradius der Bogenkokille in Verbindung mit der geringen Maschinenhöhe sind eine Vielzahl von Richtpunkten in dem Ovalbogen erforderlich, um den gegossenen Metallstrang gerade zu richten, bevor er in den horizontal verlaufenden Teil der Strangführung eintritt. Beispielsweise sind bis zu 19 Richtpunkte in dem Ovalbogen der Stranggießanlage nach dieser Druckschrift vorgesehen. Die Bogenkokille ist hierbei derart angeordnet, dass deren Centerline auf dem horizontalen Radius des Gießbogens liegt und somit nicht in den Gießbogen hineingedreht ist.

EP 68 814 B1 zeigt eine Stranggießanlage vom Ovalbogentyp, wobei die Kokille nicht gekrümmt, sondern gerade ausgebildet ist und entsprechend planparallele Breitseiten aufweist. Die Maschinenhöhe dieser Stranggießanlage kann zwischen 3,4 m und 5 m betragen, wobei der Basisradius in dem Bogenteil der Strangführung im Anschluss an die Kokille 3 bis 5 m beträgt und in den anschließenden Richtzonen stetig zunimmt. Die Anzahl von Richtpunkten innerhalb des Bogenteils der Strangführung beträgt bis zu 15. Mit dieser Stranggießanlage ist es bekannt, Metallstränge mit einer Dicke von 200 bis 300 mm zu gießen. Nachteilig bei dieser Anlage ist wegen des relativ geringen Basisradius des Bogenteils der Strangführung eine vergleichsweise hohe Anzahl von notwendigen Richtzonen, in Verbindung mit einer separaten Biegeeinrichtung, um den Metallstrang unmittelbar nach Verlassen der planparallelen Kokille in einen Bogenradius zu überführen. Ferner ist von Nachteil, dass der Metallstrang wegen der geraden Ausbildung der Kokille zusätzlich umgeformt wird, bevor er in den bogenförmigen Teil der Strangführung eintritt.

EP 74 247 B1 zeigt eine Stranggießanlage vom Ovalbogentyp, bei der eine gekrümmte Bogenkokille vorgesehen ist. In Übereinstimmung mit dem Krümmungsradius der Bogenkokille ist der Startradius des Bogenteils der Strangführung relativ klein und liegt etwa zwischen 3 bis 5 m, was auch der Maschinenhöhe dieser Anlage entspricht. Zum Richten des gegossenen Metallstranges sind in dem Bogenteil der Strangführung eine Vielzahl von Rollensegmenten vorgesehen. Nachteilig ist, dass diese Segmente sich nicht ohne weiteres nach oben aus der Strangführung herausheben bzw. demontieren lassen.

EP 2 349 612 B1 zeigt ein Verfahren und eine Vorrichtung zum Herstellen von dicken Brammen aus Stahl mit einer 360 mm überschreitenden Gießdicke und einer 1000 mm überschreitenden Gießbreite in einer Stranggießanlage, die nach Art einer Kreisbogenanlage ausgebildet ist. Hierbei kommt eine gekrümmte Bogenkokille zum Einsatz, die mit ihrer Centerline auf der Horizontalen liegt und insoweit nicht in den Gießbogen nach unten hineingedreht ist. Nachteilig bei dieser Stranggießanlage ist eine vergleichsweise große Maschinenhöhe, die im Bereich zwischen 9 und 15 m liegt und auf die Ausgestaltung der bogenförmigen Strangführung in Form eines Kreisbogens zurückgeht. Weiterhin nachteilig ist ein hoher ferrostatischer Druck, der auf den Metallstrang nach dem Verlassen der Kokille wirkt.

Nachstehend werden einige prinzipielle Nachteile von Bogen-Stranggießanlagen erläutert, wie sie beispielsweise aus DE 23 36 284 C2 oder EP 2 349 612 B1 bekannt sind.

Die Auslegung einer Strangführung für Bogen-Stranggießanlagen, insbesondere für rissempfindliche Stahlgüten, ist sehr eng mit der Temperaturführung zwischen der ersten und letzten Biegeumformung des erzeugten Stahlstrangs einerseits und der Lage der Duktilitätsminima des Stahls andererseits verknüpft. Die Strecke von der Kokille bis zum Ende des Richtbereichs ist in einer Kreisbogenanlage wenigstens gleich dem Produkt aus (kleinstem) Gießradius mit dem Faktor π/2. In einer Senkrecht-Abbiegeanlage steigt sie um die Länge des Senkrechtteils. Beim Mehrpunktbiegen und -richten nimmt diese Strecke mit jedem weiteren Biege- und/oder Richtpunkt weiter zu. Damit kann es bei gegebener Anlagen-Globalgeometrie (d. h. die Aufeinanderfolge der Teilbögen des Rollenplans) und angestrebter Mindesttemperatur am Tangentialpunkt notwendig werden, die Gießgeschwindigkeit zu reduzieren, um den Metallstrang rissfrei in die Horizontale einmünden zu lassen. Umgekehrt kann es bei gegebener Gießleistung und Globalgeometrie ggf. unmöglich werden, die angestrebte Temperaturuntergrenze am Tangentialpunkt einzustellen.

Wesentliche Beanspruchungen, sowohl der Schale des gegossenen Produkts als auch der maschinenbaulichen Komponenten der Stranggießanlage, resultieren aus dem ferrostatischen Druck des flüssigen Inhalts des Metallstranges und den Widerständen des Metallstranges gegen eine Biege- bzw. Richtumformung. Die Beanspruchungen in Folge des ferrostatischen Drucks wachsen direkt proportional zur Anlagenhöhe. Die Widerstände des Metallstranges gegen eine Richtumformung sind abhängig von der Temperaturführung und des Widerstandes der Strangschale gegen diese Umformung, welche wiederum mit der Querschnittsfläche des erstarrten Stranganteils im Richtbereich verknüpft ist. Je niedriger die Temperatur und je größer die erstarrte Strangquerschnittsfläche im Richtbereich der Anlage ist, umso höher sind folglich die auf Strang und Maschinenkomponenten einwirkenden mechanischen Beanspruchungen.

Im Unterschied zu den vorstehend erläuterten Bogen-Stranggießanlagen ist insbesondere bei Stranggießanlagen für Langprodukte allgemein bekannt, deren Kokillen so anzuordnen, dass eine Tangente an die Hinterkante des Kokillenhohlraums in Höhe des Meniskus oder bis an die Oberkante der Kokille reicht. Dies bedeutet, dass die Kokille in ihrer mittleren Längausdehnung automatisch geringfügig gegen die Vertikale geneigt ist. Je nach Lage des Tangentenpunkts an die Vertikale und einer Länge der Kokille entstehen dabei Winkel von höchstens 1,5° bis 4°.

Aus CH 403 172 ist eine Stranggießanlage mit einer nach unten gedreht angeordneten Kokille bekannt. Im Einzelnen ist hierin eine Kreisbogen-Stranggießanlage gezeigt, bei der der Bogenteil der Strangführung insoweit verkürzt ausgeführt ist, als dass die hierbei eingesetzte Bogenkokille um einen Winkel unterhalb der Horizontalen in den Kreisbogen hineingedreht ist. Der Metallstrang wird nach Verlassen der Bogenkokille in dem bogenförmigen Teil der Strangführung lediglich geführt, wobei ein Geraderichten des Strangs erst am Ende des bogenförmigen Teils in einem separaten Richtaggregat stattfindet. Am Ende des bogenförmigen Teils des Kreisbogens ist die Temperatur des Metallstranges bereits soweit vermindert, dass ein Richten des Metallstranges nur mit vergleichsweise hohen Kräften möglich ist, was entsprechend mit hohem Verschleiß der beteiligten Anlagenkomponenten verbunden ist.

DE 33 31 575 A1 zeigt ein Verfahren und eine Vorrichtung zum Bogenstranggießen von Metall, wobei eine Bogenstranggießkokille in einem Winkelbereich von ca. 15° bis ca. 30° unterhalb der Horizontalen angeordnet ist und um diesen Winkelbereich in den Bogenteil der Strangführung hineingedreht ist. Die Stranggießanlage nach dieser Druckschrift kann eine Kreisbogenanlage oder eine Ovalbogenanlage sein. Es werden keine genauen Angaben dafür gemacht, in welchen Bereichen des Bogenteils der Strangführung ein Richten des gegossenen Metallstranges stattfindet.

US 4 953 614 A offenbart eine Stranggießanlage, die eine bogenförmige Strangführung in Form eines Richtmoduls umfasst. Dieses Richtmodul schließt einen Winkel von etwa 50° ein und verfügt über 4 Richtpunkte. Die Kokille dieser Stranggießanlage ist nicht um einen Winkel gegenüber der Horizontalen gedreht, sondern in einem Winkel von 0° angeordnet.

EP 1 103 321 A1 offenbart eine Vertikalabbiege-Stranggießanlage, bei der die Kokille mit ihrer Centerline auf der Horizontalen liegt und insoweit nicht in den Gießbogen nach unten hineingedreht ist. Der bogenförmige Bereich einer Strangführung ist hierbei auf einem Kreisbogen ausgebildet.

DE 32 36 284 A1 offenbart eine Bogenstranggußmaschine, bei der eine Biegezone in einem Bereich von 6% bis 35% der Gesamtlänge der Maschine liegt und die Kokille mit ihrer Centerline auf der Horizontalen liegt.

DE 1 458 154 A1 zeigt ein gattungsgemäßes Verfahren zum Stranggießen eines Metallstranges, bei dem eine Stranggießanlage mit den Merkmalen des Oberbegriffs von Anspruch 1 eingesetzt wird.

Entsprechend liegt der Erfindung die Aufgabe zugrunde, beim Stranggießen mit einer Bogenstranggießanlage den notwendigen Installationsaufwand zu vermindern und dabei gleichzeitig die resultierende Produktqualität des Metallstranges zu verbessern.

Diese Aufgabe wird erfindungsgemäß durch ein Verfahren mit den Merkmalen von Anspruch 1 gelöst. Vorteilhafte Weiterbildungen der Erfindung sind in den abhängigen Ansprüchen definiert.

Bei einem erfindungsgemäße Verfahren zum Stranggießen eines Metallstranges kommt eine Stranggießanlage zum Einsatz, die zum Gießen eines Metallstranges in einer Gießrichtung dient. Eine solche Stranggießanlage umfasst eine Kokille, die auf einem Kreisbogen unterhalb der Horizontalen gedreht angeordnet ist, derart, dass eine Mittellinie bzw. die Centerline der Kokille mit der Horizontalen einen ersten Winkel einschließt. Ferner umfasst die Stranggießanlage eine der Kokille in Gießrichtung nachgeordnete bogenförmige Strangführung in Form eines Bogenteils, in dem der Metallstrang mit einem Strangführungs-Bogenradius geführt wird, wobei der Bogenteil in Form eines Ovalbogens ausgebildet ist und ein von dem Bogenteil eingeschlossener Winkel zumindest 66° beträgt, eine dem Bogenteil in Gießrichtung nachgeordnete horizontale Strangführung in Form eines Horizontalteils, und eine in dem Bogenteil der Strangführung vorgesehene Richtzone mit zumindest einem Richtpunkt, wobei der Metallstrang in der Richtzone von dem Strangführungs-Bogenradius geradegerichtet wird. Der Beginn der Richtzone ist in Gießrichtung gesehen von der Mittellinie der Kokille auf einem Bogen um einen zweiten Winkel beabstandet, wobei der zweite Winkel zwischen 30° bis 60° beträgt. Das erfindungsgemäße Verfahren ist dadurch gekennzeichnet, dass der erste Winkel größer als 0° beträgt, so dass die Kokille in den Bogenteil der Strangführung hineingedreht ist, wobei der erste Winkel bis 20° beträgt, innerhalb der Richtzone die Anzahl der Richtpunkte zwischen 7 und 20 beträgt, dass das Richten des Metallstrangs in der Richtzone in einem Temperaturbereich von dessen Außenfaser erfolgt, der oberhalb des Duktilitätsminimums der zu vergießenden Stahlgüte liegt, und dass die Oberflächentemperatur des Metallstranges am Tangentialpunkt oberhalb des sekundären Duktilitätsminimums der zu vergießenden Stahlgüte liegt.

Das Merkmal "Mittellinie der Kokille" ist nach den Gepflogenheiten beim Stranggießen und im Sinne der vorliegenden Erfindung als Orthogonale zu verstehen, die rechtwinklig auf eine Breitseite der Kokille in einem mittigen Abschnitt davon gerichtet ist. Dies gilt in gleicher Weise bei einer gekrümmten Bogenkokille als auch bei einer geraden Kokille mit planparallelen Breitseiten. Somit definiert der erste Winkel, den diese Mittellinie der Kokille mit einer Horizontalen einschließt, die Position der Kokille, um die sie in den Kreis- bzw. Gießbogen nach unten hineingedreht angeordnet ist.

Der Erfindung liegt die wesentliche Erkenntnis zugrunde, dass bezüglich des Bogenteils eine Verkürzung von dessen Bogenlänge dadurch erreicht wird, dass die Kokille um den ersten Winkel nach unten gedreht angeordnet ist. Dies trägt zu einer Verringerung der Anlagenhöhe bei, wodurch gleichzeitig ein ferrostatischer Druck, der auf den gegossenen Metallstrang wirkt, vermindert werden kann. Die Anzahl von erforderlichen Richtpunkten in dem Bogenteil kann geeignet dadurch beeinflusst werden, dass der Strangführung-Bogenradius des Bogenteils unmittelbar im Anschluss an die Kokille nicht zu klein gewählt wird, und zum Beispiel zwischen 4,9 m und 9 m gewählt ist. Ein Richten des Metallstranges in dem Bogenteil ohne die Gefahr einer Rissbildung und ohne den Nachteil von zu hohen Beanspruchungen von Stützrollen oder dergleichen wird dadurch erzielt, dass der Beginn der Richtzone in Gießrichtung gesehen von der Mittellinie der Kokille auf einem Bogen um einen zweiten Winkel beabstandet ist, der zwischen 30° und 60° groß ist. Hierdurch ist gewährleistet, dass die Temperatur des Metallstranges beim Beginn des Richtens einerseits ausreichend hoch ist und andererseits der Metallstrang noch nicht so weit durcherstarrt ist, dass ein Richten bzw. ein Zurückbiegen in eine Gerade auf unzulässig hohe Widerstände stößt.

Erfindungsgemäß ergibt sich der Vorteil einer höheren Strangtemperatur in der Richtzone des Bogenteils, wodurch auch eine höhere Kühlleistung und ggf. eine höhere Produktion bzw. größere Gießgeschwindigkeit resultieren kann. Dies steht auch in Verbindung mit einem verminderten metallurgischen Weganteil des gegossenen Metallstranges im Bogenteil der Strangführung.

In vorteilhafter Weiterbildung der Erfindung kann die Kokille in Form einer Bogenkokille ausgebildet sein, vorzugsweise dergestalt, dass ein Krümmungsradius der Bogenkokille zwischen 4,9 m und 9 m beträgt. Weiter vorzugsweise ist für diesen Fall der Strangführungs-Bogenradius des Bogenteils unmittelbar im Anschluss an die Bogenkokille in Übereinstimmung mit dem Krümmungsradius der Bogenkokille gewählt. Dies hat zur Folge, dass der gegossene Metallstrang, nachdem er nach unten aus der Kokille ausgetreten ist, direkt mit einer gebogenen Krümmung in den Bogenteil der Strangführung einläuft, die an den Strangführungs-Bogenradius angepasst ist. Gesonderte Biegeeinrichtungen oder dergleichen, die unterhalb der Kokille für ein Biegen des Metallstranges anzuordnen wären, sind für diesen Fall dann nicht erforderlich.

Im Sinne der vorliegenden Erfindung ist unter einer Strangführung in Form eines Ovalbogens eine solche zu verstehen, bei der der Krümmungsradius nicht konstant ist, sondern in Gießrichtung gesehen in Richtung zunimmt. Dies wirkt sich vorteilhaft auf eine verminderte Anlagenhöhe der Stranggießanlage aus. In jedem Fall ist die Kokille derart angeordnet, dass ein Gießspiegel innerhalb der Kokille einen vertikalen Abstand zum Horizontalteil der Strangführung zwischen 5 m und 9 m aufweist und entsprechend die Anlagenhöhe der Stranggießanlage in diesem Wertebereich liegt. Die Ausgestaltung des Bogenteils der Strangführung in Form eines Ovalbogens bietet auch den Vorteil, dass zum Beispiel im Vergleich zu einer Kreisbogenanlage mehr Richtpunkte möglich sind, zum Beispiel 3 bis 5 mehr Richtpunkte, um den Metallstrang zurück zu einer Geraden zu richten.

Die Ausgestaltung des Bogenteils der Strangführung derart, dass ein von ihm eingeschlossener Winkel zumindest 66° beträgt, führt zu einer Mindest-Bogenlänge des Bogenteils und stellt sicher, dass der gegossene Metallstrang nach dem Verlassen der Kokille ausreichend lange gekühlt und über eine geeignete Anzahl von Richtpunkten zurück in eine Gerade gerichtet bzw. zurückgebogen werden kann.

Dadurch, dass der erste Winkel, um den die Kokille nach unten in den Bogenteil der Strangführung hineingedreht wird, größer als 0° beträgt, ist sichergestellt, dass die Stranggießanlage eine verminderte Anlagenhöhe aufweist. Die exakte Festlegung des ersten Winkels ist auf eine jeweilige Anlage und im Einzelfall abzustimmen, auch unter Berücksichtigung der Anzahl von gewählten Richtpunkten in der Richtzone des Bogenteils.

Eine Stranggießanlage zur Durchführung eines erfindungsgemäßen Verfahrens eignet sich insbesondere zum Gießen von Metallsträngen mit einer relativ großen Gießdicke, die zumindest 80 mm und vorzugsweise auch zwischen 110 mm und 700 mm betragen kann. Prinzipiell sind bezüglich der Gießdicke bei der Erfindung nach oben keine Grenzen gesetzt. Des Weiteren ist die Kokille der Stranggießanlage darauf abgestimmt, dass eine Gießbreite zumindest 500 mm beträgt, und vorzugsweise aus einem Bereich zwischen 800 mm und 4000 mm gewählt ist.

In vorteilhafter Weiterbildung der Erfindung sind sowohl in dem Bogenteil als auch in dem Horizontalteil der Strangführung eine Mehrzahl von Stützrollen vorgesehen, vorzugsweise beiderseits des Metallstranges, d. h. an einer Oberseite und an einer Unterseite davon. Diese Stützrollen können insbesondere in der Richtzone des Bogenteils, und optional auch in dem Horizontalteil, zu einzelnen Segmenten zusammengefasst sein. Dies ermöglicht zu Wartungs- oder Reparaturzwecken ein zeitsparendes und somit preiswertes Austauschen einer Mehrzahl von Stützrollen, nämlich in Form eines vollständigen Segments. In diesem Zusammenhang wird darauf hingewiesen, dass der Strangführungs-Bogenradius insbesondere in der Richtzone des Bogenteils so gewählt ist, dass sich die Stützrollen-Segmente auch nach oben, d. h. in Richtung des Innenradius des Bogenteils herausheben lassen. In dieser Weise ist dann eine Verwendung von Kränen oder dergleichen, die an einer Hallendecke oder vergleichbaren Gerüsten angebracht sein können, möglich.

In vorteilhafter Weiterbildung der Erfindung kann in der Richtzone des Bogenteils die Anzahl von Stützrollen an der Innenseite des Bogenteils kleiner gewählt sein als an der Außenseite des Bogenteils. Hierdurch ist es möglich, die Stützrollen insbesondere an der Innenseite des Bogenteils mit weniger Aufwand anzuordnen, und ggf. entweder größere Lager zu verwenden und/oder größere Radiensprünge innerhalb der Richtzone zu realisieren.

In vorteilhafter Weiterbildung der Erfindung können für eine Stranggießanlage, mit der ein erfindungsgemäßes Verfahren durchführbar ist, die Kosten der Installation und insbesondere auch während der Lebensdauer der Anlage vermindert werden, wenn die Segmente von Stützrollen sowohl in dem Bogenteil als auch in dem Horizontalteil der Strangführung jeweils vom gleichen Segmenttyp gewählt sind. Hierdurch ist es möglich, diese Segmente modulweise auszutauschen, falls eine Wartung oder eine Reparatur von Stützrollen erforderlich ist. Eine weitere Vereinfachung der Stranggießanlage und damit eine Verminderung der Kosten ist dadurch möglich, dass die Stützrollen zumindest im Bereich der Richtzone oder in übrigen Bereichen des Bogenteils jeweils antriebslos sind. Somit erfüllen die Stützrollen in diesem Bereich lediglich eine Stütz- oder Richtfunktion, wobei ein Antrieb für eine Rotation dieser Stützrollen entbehrlich ist.

In vorteilhafter Weiterbildung der Erfindung ist eine metallurgische Länge einer Stranggießanlage, mit der ein erfindungsgemäßes Verfahren durchführbar ist, im Vergleich zu herkömmlichen Anlagen ungefähr gleich groß gewählt. Dies wird dadurch erzielt, dass der Horizontalteil der Strangführung um zumindest ein Segment von Stützrollen ergänzt ist, dessen Länge in Gießrichtung zumindest einer abgewickelten Länge eines Winkelbogens entspricht, um den die Kokille mit ihrer Mittellinie von der Horizontalen um den ersten Winkel nach unten gedreht ist. Anders ausgedrückt, wird der Horizontalteil der Strangführung um die Länge ergänzt, die der Bogenteil durch das Nach-Unten-Drehen der Kokille um den ersten Winkel verkürzt worden ist. In diesem Kontext wird darauf verwiesen, dass nach einer vorteilhaften Ausgestaltung der Erfindung eine Länge des Bogenteils bezüglich einer metallurgischen Länge der Stranggießanlage die Bedingung 1:6 bis 1:1,5 erfüllt. Anders ausgedrückt, nimmt somit die metallurgische Länge der Anlage, gerechnet vom Meniskus innerhalb der Kokille bis zur letzten Stützrolle des Horizontalteils, mindestens den 1,5-fachen Wert der Länge des Bogenteils und maximal dessen 6faches an.

Der vorstehend bereits erläuterte Vorteil einer verminderten Anlagenhöhe geht auch einher mit dem Vorteil, dass für die eine Stranggießanlage, mit der ein erfindungsgemäßes Verfahren durchführbar ist, weniger Aufwand für den installationstechnischen Aufwand an Stahlbau etc. erforderlich ist. Der verminderte ferrostatische Druck, der wegen der geringeren Anlagenhöhe auf den gegossenen Metallstrang wirkt, führt auch zu der Möglichkeit, dass die Anlage mit geringerer Steifigkeit ausgelegt werden kann, was ebenfalls zu Kostenvorteilen führt. Hiermit einher geht auch der Vorteil, dass wegen des verminderten ferrostatischen Drucks eine geringere Ausbauchung bezüglich des gegossenen Metallstranges eintritt, wodurch das Risiko einer Rissbildung geringer und eine Seigerungsausbildung verbessert ist. Sollte es dennoch wider Erwarten zu einem Durchbruch in der Strangführung kommen, so ergibt sich durch die um den ersten Winkel gedrehte Anordnung der Kokille eine vorteilhafte Schadensminimierung dadurch, dass heruntertropfende Stahlschmelze lediglich nach unten und dabei nicht in angrenzende Segmente der Strangführung tropft. Für einen solchen Durchbruch ist auch die Anordnung von Leitelementen und/oder Auffangbehältern oder dergleichen vorteilhaft, die das flüssige Stahlgut entsprechend gezielt ableiten bzw. auffangen können.

Nachstehend sind Ausführungsbeispiele einer Stranggießanlage, mit der ein Verfahren nach der vorliegenden Erfindung durchgeführt werden kann, anhand von schematisch vereinfachten Zeichnungen näher beschrieben. Es zeigen:
- Fig. 1: eine schematisch vereinfachte Seitenansicht einer Stranggießanlage,
- Fig. 2: eine schematisch vereinfachte Seitenansicht einer Stranggießanlage nach einem weiteren Ausführungsbeispiel,
- Fig. 3: eine schematisch vereinfachte Seitenansicht einer Stranggießanlage nach einem noch weiteren Ausführungsbeispiel, und
- Fig. 4: eine schematisch vereinfachte Seitenansicht einer Stranggießanlage nach einem noch weiteren Ausführungsbeispiel.

In den Figuren 1 bis 4 sind verschiedene Ausführungsbeispiele einer Stranggießanlage 100 in einer prinzipiell vereinfachten Seitenansicht gezeigt. Es darf darauf hingewiesen werden, dass diese Ansichten nicht maßstabsgetreu dargestellt sind.

Fig. 1 zeigt eine Stranggießanlage 100, bei der ein Metallstrang 1 nach dem Vergießen in einer Kokille 10 in eine Strangführung überführt wird, die in Gießrichtung G im Anschluss an die Kokille 10 vorgesehen ist. Die Kokille 10 ist als Bogenkokille ausgebildet und weist entsprechend einen Krümmungsradius RK auf. Bezüglich einer Horizontalen 12 schließt eine Mittellinie 14 der Kokille 10, die wie vorstehend erläutert als Orthogonale an einen mittigen Bereich einer Längsseite der Kokille 10 zu verstehen ist, einen ersten Winkel α ein. Somit ist die Kokille 10 unterhalb der Horizontalen 12 in den Gießbogen hineingedreht. Der erste Winkel α kann zwischen 0° und 20° betragen.

Die Strangführung ist im Anschluss an die Kokille 10 bogenförmig ausgebildet, in Form eines sogenannten Bogenteils 16. Dieser Bogenteil 16 führt bis zu einem Tangentialpunkt TP, ab dem die Strangführung in einen Horizontalteil 18 übergeht. In dem Bogenteil 16 ist eine Richtzone 20 vorgesehen, die nachstehend noch im Detail erläutert ist. Sowohl in dem Bogenteil 16 als auch in dem Horizontalteil 18 der Strangführung sind eine Mehrzahl von in Gießrichtung G nebeneinander angeordneten Stützrollen 22 vorgesehen, die sich paarweise gegenüberliegen und somit den Metallstrang 1 von seiner Ober- und Unterseite her kontaktieren. Diese Stützrollen 22 sind in dem Bogenteil 16 zu Segmenten 24 und in dem Horizontalteil 18 zu Segmenten 26 zusammengefasst. Hierbei kann vorgesehen sein, dass zumindest eine Stützrolle 22 innerhalb eines jeden Segments über einen Antrieb verfügt und entsprechend in Rotation versetzt wird, um den Metallstrang 1 in Gießrichtung G anzutreiben.

Die Anlagenhöhe hA der Stranggießanlage 100, d.h. ein vertikaler Abstand des Horizontalteils 18 bis zur Mittellinie 14 der Kokille 10, kann zwischen 4,9 m und 9 m betragen.

Der Bogenteil 16 weist unmittelbar im Anschluss an die Kokille 10 einen Strangführungs-Bogenradius RSt auf. Zweckmäßigerweise kann dieser Strangführungs-Bogenradius RSt gleich groß gewählt sein wie der Krümmungsradius RK der Kokille 10, zum Beispiel auf einen Wert zwischen 4,9 m und 9 m.

In der Zeichnung ist eine Bogenlänge des Bogenteils 16 von dem Meniskus innerhalb der Kokille 10 bis zum Tangentialpunkt TP mit "BL" gekennzeichnet, wobei eine metallurgische Länge der Stranggießanlage 100, d. h. eine Länge vom Meniskus innerhalb der Kokille 10 bis zur letzten Stützrolle 22 innerhalb des Horizontalteils 18, mit "ML" benannt ist. Das Verhältnis von BL zu ML wird nachstehend noch im Detail erläutert.

Im Anschluss an den Bereich mit dem Strangführungs-Bogenradius RSt umfasst der Bogenteil 16 die Richtzone 20, in der eine Mehrzahl von Segmenten 24 mit jeweils zunehmenden Radien R1-R5 vorgesehen sind. Indem der Radius von in Gießrichtung G aufeinanderfolgenden Segmenten 24 jeweils zunimmt, wird der Metallstrang 1 beim Durchlaufen durch diese Segmente 24 sukzessive gerade gerichtet, bis er nach Verlassen des letzten Segmentes 24, d.h. am Tangentialpunkt TP, vollständig gerade gerichtet ist. In diesem Zusammenhang wird darauf hingewiesen, dass bezüglich der Segmente 24 innerhalb der Richtzone 20 vereinfacht angenommen werden kann, dass der Richt-Radius von allen Stützrollen 22 innerhalb eines jeweiligen Segmentes 24 gleich groß gewählt ist. Somit nimmt der Richt-Radius erst bei einem in Gießrichtung G nachfolgenden Segment zu, mit der Beziehung: R5 > R4 > R3 > R2 > R1 > RSt. Diesbezüglich ist ein Segment 24 bzw. eine Stützrolle 22 mit einem bestimmten Richt-Radius als Richtpunkt zu verstehen. In dem vorgenannten Beispiel ergeben sich durch die Segmente 24 mit den Richt-Radien R1-R5 entsprechend fünf Richtpunkte in der Richtzone 20. Alternativ hierzu, und in der Darstellung von Figur 1 nicht gezeigt, können die Richt-Radien bereits auch innerhalb eines Segmentes pro Stützrolle 22 veränderlich sein und in Gießrichtung G gesehen zunehmen. Hierdurch wird die Anzahl von Richtpunkten für den Metallstrang 1 entsprechend erhöht.

In dem Bogenteil 16 ist der Beginn der Richtzone 20, d.h. das Stützrollenpaar 22 des Segments 24 mit den Radius R1, in Gießrichtung G gesehen von der Mittellinie 14 der Kokille 10 auf einem Bogen um einen zweiten Winkel β beabstandet, der zwischen etwa 30° und 60° betragen kann. Für das Ausführungsbeispiel von Fig. 1 ist dieser Winkel mit "β₁" bezeichnet und beträgt etwa 30°. Durch diesen zweiten Winkel β ist somit definiert, ab welchem Winkelbereich des Bogenteils 16 ausgehend von einer Position der Kokille 10 und deren Mittellinie 14 ein Richten bzw. Zurückbiegen des Metallstranges 1 einsetzt. Wie durch das Bezugszeichen 20 in Figur 1 angedeutet, erstreckt sich dann die Richtzone 20 in dem Bogenteil 16 von dem ersten Stützrollenpaar 22 des Segmentes 24 mit dem Richt-Radius R1 bis zum letzten Stützrollenpaar 22 des Segmentes 24 mit dem Richt-Radius R5.

Alternativ und durch einen zweiten Winkel β₂ mit gestrichelten Linien in Figur 1 angedeutet, kann der Beginn der Richtzone auch erst bei dem Segment 24 mit dem Radius R2 beginnen, wobei β₂ etwa einen Wert von 40° annimmt. Für diesen Fall entspräche R1 noch dem Strangführungs-Bogenradius RSt, wobei eine Zunahme des Radius erst bei R2 einsetzt, für ein Richten des Metallstranges 1. Weiter alternativ ist es auch möglich, dass der zweite Winkel β einen Wert von etwa 50° annimmt, was in der Figur 1 durch β₃ gestrichelt angedeutet ist. Für diesen Fall würde die Richtzone 20 erst bei dem Segment 24 mit dem Radius R3 beginnen, wobei die Radien R1 und R2 der vorherigen Segmente 24 noch dem Strangführungs-Bodenradius RSt entsprächen. Weiter alternativ hierzu ist es auch möglich, dass der Beginn der Richtzone und/oder eine Änderung des Richt-Radius nicht erst zu Beginn eines Segmentes 24 einsetzt, sondern auch innerhalb eines jeweiligen Segments vorgesehen ist.

In den Figuren 2 bis 4 sind weitere Ausführungsbeispiele der Stranggießanlage 100 dargestellt. Hierin sind gleiche Merkmale wie bei der Stranggießanlage 100 von Figur 1 jeweils mit gleichen Bezugszeichen versehen und zur Vermeidung von Wiederholungen nicht nochmals erläutert. Des Weiteren sind in den Figuren 2 bis 4 zur Vereinfachung die möglichen Bereiche bezüglich des zweiten Winkels β nicht gezeigt.

Bei der Ausführungsform von Figur 2 können die Stützrollen 22 in dem Bogenteil 16 antriebslos ausgeführt sein. Dies vereinfacht die Konstruktion der Segmente 24 und vermindert die Maschinenkosten.

Bei dem Ausführungsbeispiel von Figur 3 können die Stützrollen 22 in dem Bogenteil 16 ebenfalls antriebslos ausgebildet sein, in gleicher Weise wie bei dem Ausführungsbeispiel von Figur 2. Ein weiterer Unterschied gegenüber dem Ausführungsbeispiel von Figur 2 besteht nun darin, dass die Anzahl von Stützrollen 22 an der Innenseite des Bogenteils 16 kleiner gewählt ist als an der Außenseite des Bogenteils 16. Beispielsweise sind gemäß der Darstellung von Figur 3 pro Segment 24 in dem Bogenteil 16 an der Innenseite jeweils sechs Stützrollen 22 vorgesehen, wobei an der Außenseite des Bogenteils 16 pro Segment 24 jeweils sieben Stützrollen 22 vorgesehen sind. Abweichend von der Darstellung gemäß Figur 3 ist es auch möglich, zumindest eine Stützrolle 22 in dem Bogenteil 16 mit einem Antrieb zu versehen.

Bei dem Ausführungsbeispiel von Figur 4 kann der Horizontalteil 18 der Strangführung länger als bei den Ausführungsbeispielen gemäß der Figuren 1-3 ausgebildet sein, was durch eine Unterbrechungslinie in dem Horizontalteil 18 angedeutet ist. Ebenfalls kann der Horizontalteil 18 eine Länge aufweisen, so dass für eine Länge des Bogenteils BL bezüglich der metallurgischen Längs ML die Bedingung 1:1,5 bis 1:6 erfüllt ist. Hierbei kann der Horizontalteil 18 um zumindest ein Stützrollen-Segment 26 ergänzt sein, dessen Länge in Gießrichtung G zumindest einer abgewickelten Länge des Winkelbogens entspricht, den die Kokille 10 mit ihrer Mittellinie 14 von der Horizontalen 12 um den ersten Winkel α nach unten gedreht ist. Optional kann der Horizontalteil 18 auch um weitere Segmente 26 ergänzt sein, um die vorgenannte Bedingung BL:ML = 1:1,5 bis 1:6 zu erfüllen.

In Figur 4 ist oberhalb der Kokille 10 ein Verteilerrinnenwagen 28 dargestellt, der ein in Richtung der Kokille 10 weisendes Tauchrohr 30 aufweist. Die Stahlschmelze wird mittels des Tauchrohres 30 in die Kokille 10 eingeleitet. Der Verteilerrinnenwagen 28 kann um einen dritten Winkel γ auf einem Kreisbogen bezüglich der Kokille 10 bewegt werden. Hierbei stellt sich eine Verschiebung des Verteilerrinnenwagens 28 relativ zur Kokille 10 in horizontaler Richtung und vertikaler Richtung ein, wie in der Figur 4 durch die Pfeile x und z sowie die gestrichelten Linien für den Verteilerrinnenwagen 28 angedeutet. Durch eine Oszillation des Verteilerrinnenwagens 28 durch die genannte Bewegung entlang des Kreisbogens um den Winkel β kann der Verschleiß des Tauchrohrs 30 optimiert werden.

Ein Leitelement 32 in Form eines Blechs, einer Holzplatte oder aus einem feuerfesten Material, Figur 4, kann auch zwischen der Kokille 10 und einem unmittelbar sich daran anschließenden ersten Segment 24 des Bogenteils 16 angeordnet sein. Das Leitelement 32 bewirkt ein Ableiten von flüssigem Stahl im Falle eines Durchbruchs des Metallstrangs 1 oder eines Überlaufs der Kokille 10. In Verbindung mit dem Leitelement 32 kann auch ein (nicht gezeigter) Auffangbehälter vorgesehen sein, um den flüssigen Stahl im Falle eines Durchbruchs aufzufangen. Somit werden der Schaden und notwendige Instandsetzungskosten nach einem ungeplanten Gießereignis der beschriebenen Art (Durchbruch oder Kokillenüberlauf) vorteilhaft gemindert.

Bezüglich des Verteilerrinnenwagens 28, des Leitelements 32 und des Auffangbehälters versteht sich, dass diese Elemente in gleicher Weise auch bei den Ausführungsbeispielen gemäß der Figuren 1-3 vorgesehen sein können.

Ein Verfahren gemäß der vorliegenden Erfindung funktioniert nun wie folgt:
Nach dem Verlassen der Kokille 10 wird der Metallstrang 1 nach unten in den Bogenteil 16 der Strangführung eingeleitet, und dort in der Richtzone 20 gerade gerichtet, bevor er am Tangentialpunkt TP, nunmehr vollständig gerade gerichtet, in den Horizontalteil 18 der Strangführung eintritt. Innerhalb des Bogenteils 16 wird der Metallstrang 1 gleichzeitig auch gekühlt, mittels geeigneter (und in der Zeichnung nicht dargestellter) Kühleinrichtungen.

Die Länge BL des Bogenteils 16 ist wie erläutert durch die um den ersten Winkel α nach unten gedrehte Positionierung der Kokille 10 derart gewählt, dass das Verhältnis aus auf den Metallstrang 1 aufgebrachter Spannung und seiner Duktilität optimal eingestellt ist. Durch die verkürzte Bogenlänge BL des Bogenteils 16 und die somit verkürzte Lauflänge des Metallstrangs 1 bis zum Tangentialpunkt TP steigt dort die Außentemperatur des Metallstranges 1 um ca. 50 °C bis 100 °C. Die Oberflächentemperatur des Metallstrangs 1 kann so gewählt, dass sie am Tangentialpunkt TP der Strangführung oberhalb des sekundären Duktilitätsminimums der zu vergießenden Stahlgüte liegt. Gemäß der vorliegenden Erfindung wird diese Temperaturerhöhung dazu ausgenutzt, den Bereich vergießbarer Stahlgüten unter Berücksichtigung einer Rissempfindlichkeit zu erweitern bzw. die Betriebssicherheit beim Vergießen solcher sensibler Stahlgüten zu erhöhen. Hierdurch kann der Abstand zum sekundären Duktilitätsminimum vergrößert werden. Anders ausgedrückt, erfolgt das Richten des Metallstranges 1 in einem Temperaturbereich von dessen Außenfaser, der oberhalb des Duktilitätsminimums liegt, wodurch eine Rissbildung vermieden werden kann. In der Richtzone 20 besitzt der Metallstrang 1 somit relativ mehr Wärmeinhalt als im Vergleich zum Stand der Technik. Des Weiteren hat dies zur Folge, dass der Durchlauf eines Partikels in dem Metallstrang 1 durch die so genannte Brittle-Zone umso kürzer wird, je näher er stromaufwärts erfolgt. Dies setzt eine Gefahr einer Innenrissbildung weiter herab. In diesem Zusammenhang ist bei der vorliegenden Erfindung von Bedeutung, dass der Beginn der Richtzone 20 um den zweiten Winkel β auf einem Bogen beabstandet ist, nämlich bezüglich der Mittellinie 14 der Kokille 10, und somit das Richten des Metallstranges 10 relativ nahe an der Kokille 10 bzw. am Gießspiegel liegt.

Im Umkehrschluss ist es auch möglich, unter Beibehaltung des Temperaturniveaus am Tangentialpunkt TP die Kühlleistung über die Bogenlänge BL des Bogenteils 16 zu erhöhen. Im letzteren Fall kann hierdurch eine Erhöhung der Gießgeschwindigkeit und somit eine Leistungserhöhung der Stranggießanlage 100 erzielt werden. Eine stärkere Kühlung des Metallstranges 1 hat auch den Vorteil, dass ein Lötbruch in oberflächennahen Bereichen des Metallstranges 1 vermieden werden kann. Bei Verwendung von Schrotteinsätzen sind somit höhere Gehalte an Kupfer möglich. In diesem Zusammenhang darf darauf verwiesen werden, dass eine Gießgeschwindigkeit vG zumindest 0,15 m/min, vorzugsweise zwischen 0,4 bis 12 m/min, und weiter vorzugsweise weniger als 10 m/min betragen kann.

Bei der Ausgestaltung des Bogenteils 16 lassen sich in Folge von dessen Verkürzung auch Segmente 24 einsparen. Gleichzeitig kann die Anzahl von baugleichen Segmenten 26 in dem Horizontalteil 18 erhöht werden, was in Folge dessen zu einer Reduzierung von vorzuhaltenden Reservesegmenten und damit zu Kosteneinsparungen führt.

## Patentansprüche

1. Verfahren zum Stranggießen eines Metallstrangs (1) mit einer Stranggießanlage (100), die zum Gießen des Metallstrangs (1) in einer Gießrichtung (G) dient und aufweist:
eine Kokille (10), die auf einem Kreisbogen unterhalb der Horizontale (12) gedreht angeordnet ist, derart, dass eine Mittellinie (14) der Kokille (10) mit der Horizontalen (12) einen ersten Winkel (α) einschließt,
eine der Kokille (10) in Gießrichtung (G) nachgeordnete bogenförmige Strangführung in Form eines Bogenteils (16), in dem der Metallstrang (1) mit einem Strangführung-Bogenradius (RSt) geführt wird, wobei der Bogenteil (16) in Form eines Ovalbogens ausgebildet ist und ein von dem Bogenteil (16) eingeschlossener Winkel zumindest 66° beträgt,
eine dem Bogenteil (16) in Gießrichtung (G) nachgeordnete horizontale Strangführung in Form eines Horizontalteils (18), wobei die Strangführung an einem Tangentialpunkt (TP) von dem Bogenteil (16) in den Horizontalteil (18) übergeht,
eine in dem Bogenteil (16) der Strangführung vorgesehene Richtzone (20) mit zumindest einem Richtpunkt, wobei der Metallstrang (1) in der Richtzone (20) von dem Strangführung-Bogenradius (RSt) gerade gerichtet wird,
wobei in Gießrichtung (G) gesehen der Beginn der Richtzone (20) von der Mittellinie (14) der Kokille (10) auf einem Bogen um einen zweiten Winkel (β) beabstandet ist, wobei der zweite Winkel (β) zwischen 30° bis 60° beträgt,
wobei das Verfahren **dadurch gekennzeichnet ist,**
**dass** der erste Winkel (α) größer als 0° beträgt, so dass die Kokille (10) in den Bogenteil (16) der Strangführung hineingedreht ist, wobei der erste Winkel (α) bis 20° beträgt,
**dass** innerhalb der Richtzone (20) die Anzahl der Richtpunkte zwischen 7 und 20 beträgt,
**dass** das Richten des Metallstrangs (1) in der Richtzone (20) in einem Temperaturbereich von dessen Außenfaser erfolgt, der oberhalb des Duktilitätsminimums der zu vergießenden Stahlgüte liegt, und
**dass** die Oberflächentemperatur des Metallstranges (1) am Tangentialpunkt (TP) oberhalb des sekundären Duktilitätsminimums der zu vergießenden Stahlgüte liegt.

2. Verfahren nach Anspruch 1, **dadurch gekennzeichnet, dass** die Kokille (10) in Form einer Bogenkokille ausgebildet ist, vorzugsweise, dass ein Krümmungsradius (RK) der Bogenkokille zwischen 4,9 m und 9 m beträgt.

3. Verfahren nach Anspruch 2, **dadurch gekennzeichnet, dass** der Strangführung-Bogenradius (RSt) des Bogenteils (16) unmittelbar im Anschluss an die Kokille (10) mit deren Krümmungsradius (RK) übereinstimmt.

4. Verfahren nach Anspruch 1, **dadurch gekennzeichnet, dass** die Kokille (10) in Form einer geraden Kokille ausgebildet ist.

5. Verfahren nach Anspruch 4, **dadurch gekennzeichnet, dass** in oder vor dem Bogenteil (16) eine Biegeeinrichtung angeordnet ist, mittels der der Metallstrang (1) auf den Strangführung-Bogenradius (RSt) des Bogenteils (16) gebogen wird.

6. Verfahren nach einem der vorhergehenden Ansprüche, **dadurch gekennzeichnet, dass** die Kokille (10) derart angeordnet ist, dass eine Anlagenhöhe (hA) zwischen 5 m und 9 m beträgt.

7. Verfahren nach einem der vorhergehenden Ansprüche, **dadurch gekennzeichnet, dass** die Kokille (10) und die nachgeordnete Strangführung derart ausgebildet sind, dass der Metallstrang eine Gießbreite von zumindest 500 mm, und vorzugsweise zwischen 800 mm und 4000 mm, aufweist und/oder eine Gießdicke von zumindest 80 mm, und vorzugsweise zwischen 110 mm und 700 mm, aufweist.

8. Verfahren nach einem der vorhergehenden Ansprüche, **dadurch gekennzeichnet, dass** der Bogenteil (16) und der Horizontalteil (18) jeweils eine Mehrzahl von Stützrollen (22) umfassen, vorzugsweise, dass die Stützrollen (22) zumindest in der Richtzone (20) des Bogenteils (16) zu einzelnen Segmenten (24) zusammengefasst sind, weiter vorzugsweise, dass innerhalb eines Segments (24, 26) in Gießrichtung (G) 5 bis 8, insbesondere 6 oder 7 Stützrollen (22) angrenzend zueinander angeordnet sind.

9. Verfahren nach Anspruch 8, **dadurch gekennzeichnet, dass** in der Richtzone (20) des Bogenteils (16) die Anzahl von Stützrollen (22) an der Innenseite des Bogenteils (16) kleiner ist als an der Aussenseite des Bogenteils (16).

10. Verfahren nach Anspruch 8 oder 9, **dadurch gekennzeichnet, dass** die Segmente (24) in dem Bogenteil (16) und/oder die Segmente (26) in dem Horizontalteil (18) jeweils einem gleichen Segmenttyp entsprechen.

11. Verfahren nach einem der Ansprüche 8 bis 10, **dadurch gekennzeichnet, dass** innerhalb eines Segments (24) in dem Bogenteil (16) eine Mehrzahl von Richtpunkten vorgesehen sind.

12. Verfahren nach einem der Ansprüche 8 bis 11, **dadurch gekennzeichnet, dass** der Horizontalteil (18) um zumindest ein Segment (26) von Stützrollen (22) ergänzt ist, dessen Länge in Gießrichtung (G) zumindest einer abgewickelten Länge des Winkelbogens entspricht, um den die Kokille (10) mit ihrer Mittellinie (14) von der Horizontalen um den ersten Winkel (α) nach unten gedreht ist.

13. Verfahren nach einem der vorhergehenden Ansprüche, **dadurch gekennzeichnet, dass** eine Länge (BL) des Bogenteils (16) bezüglich einer metallurgischen Länge (ML) die Bedingung 1:6 bis 1:1,5 erfüllt.

14. Verfahren nach einem der vorhergehenden Ansprüche, **dadurch gekennzeichnet, dass** die Stützrollen (22) zumindest im Bereich der Richtzone (20) oder im Bereich des Bogenteils (16) antriebslos sind.

15. Verfahren nach einem der vorhergehenden Ansprüche, **dadurch gekennzeichnet, dass** ein der Kokille (10) zugeordneter Verteilerrinnenwagen (28) in vertikaler Richtung verfahrbar ist, vorzugsweise, dass der Verteilerrinnenwagen oberhalb der Kokille (10) auf einem an den Krümmungsradius (RK) der Kokille (10) angepassten Kreisbogen um einen dritten Winkel (γ) verfahrbar ist.

16. Verfahren nach einem der vorhergehenden Ansprüche, **dadurch gekennzeichnet, dass** die Gießgeschwindigkeit (vG) zumindest 0,15 m/min, vorzugsweise zwischen 0,4 m/min und 12 m/min, weiter vorzugsweise weniger als 10 m/min beträgt.

## Claims

1. Method for continuous casting of a metal strip (1) with a continuous casting plant (100), which serves for casting the metal strip (1) in a casting direction (G) and comprises:
a mould (10) which is arranged on an arc below the horizontal (12) to be turned in such a way that a centre line (14) of the mould includes a first angle (α) with the horizontal (12),
an arcuate strip guide, which is downstream of the mould (10) in casting direction (G), in the form of a curved part (16) in which the metal strip (1) is guided at a strip guide curve radius (RS), wherein the curved part (16) is constructed in the form of an oval curve and an angle included by the curved part (16) is at least 66°,
a horizontal strip guide, which is downstream of the curved part (16) in casting direction (G) in the form of a horizontal part (18), wherein the strip guide goes over at a tangential point (TP) from the curved part (16) to the horizontal part (18),
a straightening zone (20), which is provided in the curved part (16) of the strip guide, with at least one straightening point, wherein the metal strip (1) is straightened in the straightening zone (20) from the strip guide curve radius (RSt),
wherein as seen in casting direction (G) the start of the straightening zone (20) is spaced from the centre line (14) of the mould (10) by a second angle (β) on a curve, wherein the second angle (β) is 30° to 60°,
wherein the method is **characterised in that**
the first angle (α) is greater than 0° so that the mould (10) is turned into the curved part (16) of the strip guide, wherein the first angle (α) is up to 20°,
within the straightening zone (20) the number of straightening points is between 7 and 20, the straightening of the metal strip (1) in the straightening zone (20) takes place in a temperature range of the outer strand thereof, which range lies above the ductility minimum of the steel quality to be cast and
the surface temperature of the metal strip (1) at the tangential point (TP) lies above the secondary ductility minimum of the steel quality to be cast.

2. Method according to claim 1, **characterised in that** the mould (10) is constructed in the form of a curved mould, preferably **in that** a radius (RK) of curvature of the curved mould is between 4.9 m and 9 m.

3. Method according to claim 2, **characterised in that** the strip guide curve radius (RSt) of the curved part (16) directly subsequent to the mould (10) corresponds with the radius (RK) of curvature thereof.

4. Method according to claim 1, **characterised in that** the mould (10) is constructed in the form of a straight mould.

5. Method according to claim 4, **characterised in that** arranged in or in front of the curved part (16) is a bending device by means of which the metal strip (1) is bent to the strip guide curve radius (RSt) of the curved part (16).

6. Method according to any one of the preceding claims, **characterised in that** the mould (10) is so arranged that a plant height (hA) is between 5 m and 9 m.

7. Method according to any one of the preceding claims, **characterised in that** the mould (10) and the downstream strip guide are so arranged that the metal strip has a casting width of at least 500 mm, preferably between 800 mm and 4,000 mm, and/or a casting thickness of at least 80 mm, preferably between 110 mm and 700 mm.

8. Method according to any one of the preceding claims, **characterised in that** the curved part (16) and the horizontal part (18) each comprise a plurality of support rollers (22), preferably **in that** the support rollers (22) are combined at least in the straightening zone (20) of the curved part (16) into individual segments (24), further preferably that within a segment (24, 26) 5 to 8, particularly 6 or 7, support rollers (22) are arranged adjacent to one another in casting direction (G).

9. Method according to claim 8, **characterised in that** in the straightening zone (20) of the curved part (16) the number of support rollers (22) at the inner side of the curved part (16) is less than at the outer side of the curved part (16).

10. Method according to claim 8 or 9, **characterised in that** the segments (24) in the curved part (16) and/or the segments (26) in the horizontal part (18) each correspond with the same segment type.

11. Method according to any one of claims 8 to 10, **characterised in that** a plurality of straightening points is provided within a segment (24) in the curved part (16).

12. Method according to any one of claims 8 to 11, **characterised in that** the horizontal part (18) is supplemented by at least one segment (26) of support rollers (22), the length of which in casting direction (G) corresponds with at least a developed length of the angle curve about which the mould (10) is turned downwardly by its centre line (14) from the horizontal through the first angle (α).

13. Method according to any one of the preceding claims, **characterised in that** a length (BL) of the curved part (16) with respect to a metallurgical length (ML) fulfils the condition 1:6 to 1:1.5.

14. Method according to any one of the preceding claims, **characterised in that** the support rollers (22) are free of drive at least in the region of the straightening zone (20) or in the region of the curved part (16).

15. Method according to any one of the preceding claims, **characterised in that** an overflow carriage (28) associated with the mould (10) is movable in vertical direction, preferably **in that** the overflow carriage is movable above the mould (10) through a third angle (γ) on an arc adapted to the radius (RK) of curvature of the mould (10).

16. Method according to any one of the preceding claims, **characterised in that** the casting speed (vG) is at least 0.15 m/min, preferably between 0.4 m/min and 12 m/min, more preferably less than 10 m/min.

## Revendications

1. Procédé destiné à la coulée continue d'une barre métallique (1) avec une installation de coulée continue (100) qui sert à la coulée de la barre métallique (1) dans une direction de coulée (G) et qui présente :
une lingotière (10) qui est disposée en rotation sur un arc de cercle en dessous de l'horizontale (12) d'une manière telle qu'une ligne médiane (14) de la lingotière (10) forme un premier angle inclus (α) avec l'horizontale (12) ;
un guidage de barre de forme courbe monté à la suite de la lingotière (10) dans la direction de coulée (G) sous la forme d'une partie courbe (16), dans lequel la barre métallique (1) est guidée avec un rayon de courbure du guidage de barre (RSt) ; dans lequel la partie courbe (16) est réalisée sous la forme d'une courbe ovale et un angle inclus formé par la partie courbe (16) s'élève à au moins 66° ;
un guidage de barre de forme horizontale monté à la suite de la partie courbe (16) dans la direction de coulée (G) sous la forme d'une partie horizontale (18), dans lequel le guidage de barre se transforme à un point de tangence (TP) de la partie courbe (16) pour devenir la partie horizontale (18) ;
une zone de dressage (20) comprenant au moins un point de dressage prévue dans la partie courbe (16) du guidage de barre; dans lequel la barre métallique (1) est soumise à un dressage pour la rendre droite dans la zone de dressage (20) à partir du rayon de courbure du guidage de barre (RSt) ;
dans lequel, lorsqu'on regarde dans la direction de coulée (G), le début de la zone de dressage (20) est situé à une certaine distance de la ligne médiane (14) de la lingotière (10) sur une courbe en formant un deuxième angle (β) ; dans lequel le deuxième angle (β) se situe entre 30° et 60° ;
dans lequel le procédé est **caractérisé**
**en ce que** le premier angle (α) est supérieur à 0°, d'une manière telle que la lingotière (10) pénètre par rotation dans la partie courbe (16) du guidage de barre ; dans lequel le premier angle (α) s'élève jusqu'à une valeur de 20° ;
**en ce que**, au sein de la zone de dressage (20), le nombre de points de dressage se situe entre 7 et 20 ;
**en ce que** le dressage de la barre métallique (1) dans la zone de dressage (20) a lieu dans une plage de températures de son brin externe, qui est située au-dessus du minimum de ductilité du produit en acier qui doit être soumis à une coulée ; et
**en ce que** la température superficielle de la barre métallique (1) au point de tangence (TP) se situe au-dessus du minimum de ductilité secondaire du produit en acier qui doit être soumis à une coulée.

2. Procédé selon la revendication 1, **caractérisé en ce que** la lingotière (10) est réalisée sous la forme d'une lingotière de forme courbe, de préférence **en ce qu'**un rayon de courbure (RK) de la lingotière de forme courbe se situe entre 4,9 m et 9 m.

3. Procédé selon la revendication 2, **caractérisé en ce que** le rayon de courbure du guidage de barre (RSt) de la partie courbe (16) coïncide, directement au raccordement à la lingotière (10), avec le rayon de courbure (RK) de cette dernière.

4. Procédé selon la revendication 1, **caractérisé en ce que** la lingotière (10) est réalisée sous la forme d'une lingotière de forme droite.

5. Procédé selon la revendication 4, **caractérisé en ce qu'**un mécanisme de cintrage est disposé dans un ou avant la partie courbe (16), au moyen duquel la barre métallique (1) est soumise à un cintrage en conformité avec le rayon de courbure du guidage de barre (RSt) de la partie courbe (16).

6. Procédé selon l'une quelconque des revendications précédentes, **caractérisé en ce que** la lingotière (10) est disposée d'une manière telle qu'une hauteur d'installation (hA) se situe entre 5 m et 9 m.

7. Procédé selon l'une quelconque des revendications précédentes, **caractérisé en ce que** la lingotière (10) et le guidage de barre qui est monté à la suite sont réalisés d'une manière telle que la barre métallique présente une largeur de coulée d'au moins 500 mm, et de préférence qui se situe entre 800 mm et 4000 mm et/ou une épaisseur de coulée d'au moins 80 mm, et de préférence qui se situe entre 110 mm et 700 mm.

8. Procédé selon l'une quelconque des revendications précédentes, **caractérisé en ce que** la partie courbe (16) et la partie horizontale (18) comprennent respectivement une multitude de rouleaux de support (22) ; de préférence, **en ce que** les rouleaux de support (22) sont rassemblés, au moins dans la zone de dressage (20) de la partie courbe (16), en segments individuels (24) ; de manière plus préférée, **en ce que**, au sein d'un segment (24, 26), dans la direction de coulée (G), de 5 à 8, en particulier 6 ou 7 rouleaux de support (22) sont disposés dans des positions réciproquement limitrophes.

9. Procédé selon la revendication 8, **caractérisé en ce que**, dans la zone de dressage (20) de la partie courbe (16), le nombre de rouleaux de support (22) du côté interne de la partie courbe (16) est inférieur au nombre de rouleaux du côté externe de la partie courbe (16).

10. Procédé selon la revendication 8 ou 9, **caractérisé en ce que** les segments (24) dans la partie courbe (16) et/ou les segments (26) dans la partie horizontale (18) correspondent respectivement à un même type de segment.

11. Procédé selon l'une quelconque des revendications 8 à 10, **caractérisé en ce que**, au sein d'un segment (24) dans la partie courbe (16), on prévoit une multitude de points de dressage.

12. Procédé selon l'une quelconque des revendications 8 à 11, **caractérisé en ce que** la partie horizontale (18) est complétée par au moins un segment (26) de rouleaux de support (22) dont la longueur, dans la direction de coulée (G), correspond au moins à une longueur développée de la courbe angulaire selon laquelle la lingotière (10) est mis en rotation vers le bas avec sa ligne médiane (14) par rapport à l'horizontale en formant le premier angle (α).

13. Procédé selon l'une quelconque des revendications précédentes, **caractérisé en ce qu'**une longueur (BL) de la partie courbe (16) satisfait à la condition 1:6 à 1:1,5, en ce qui concerne une longueur métallurgique (ML).

14. Procédé selon l'une quelconque des revendications précédentes, **caractérisé en ce que** les rouleaux de support (22) sont exempts d'entraînement, au moins dans la partie correspondant à la zone de dressage (20) ou dans la zone correspondant à la partie courbe (16).

15. Procédé selon l'une quelconque des revendications précédentes, **caractérisé en ce qu'**un chariot destiné à un panier de coulée (28) attribué à la lingotière (10) est mobile en direction verticale ; de préférence, **en ce que** le chariot destiné à un panier de coulée est mobile en formant un troisième angle (γ) au-dessus de la lingotière (10) en se déplaçant le long d'un arc de cercle adapté au rayon de courbure (RK) de la lingotière (10).

16. Procédé selon l'une quelconque des revendications précédentes, **caractérisé en ce que** la vitesse de coulée (vG) s'élève à au moins 0,15 m/min ; de préférence, se situe entre 0,4 m/min et 12 m/min ; de manière plus préférée, est inférieure à 10 m/min.
